# FASCICULE DE BREVET EUROPEEN

(11) **EP 0 692 677 B1**
(45) Date de publication et mention de la délivrance du brevet: **15.09.1999**
(21) Numéro de dépôt: 95401503.8
(22) Date de dépôt: 23.06.1995
(51) Int. Cl.: F23G 5/027, B03B 9/04

(54) **Procédé et installation de thermolyse de déchets**
Verfahren und Einrichtung für die Thermolyse von Abfall
Process and installation for the thermolysis of waste

(30) Priorité: 13.07.1994 FR 9408767
(43) Date de publication de la demande: 17.01.1996
(73) Titulaire: INSTITUT FRANCAIS DU PETROLE, 92500 Rueil Malmaison (FR)
(72) Inventeur: Martin, Gérard, F-92500 Rueil-Malmaison (FR); Marty, Eric, F-92500 Rueil-Malmaison (FR)

(56) Documents cités:
- EP-A- 0 302 310
- EP-A- 0 312 742
- DE-A- 4 136 438
- FR-A- 547 648
- FR-A- 2 678 850

## Description

La présente invention concerne le domaine du traitement thermique de déchets, traitement qui comprend notamment une thermolyse des déchets.

Les déchets susceptibles d'être traités selon l'invention sont de préférence solides, hétérogènes et non dangereux.

Ce sont donc en premier lieu les ordures ménagères mais également les déchets industriels banals comme les résidus de broyage d'automobiles, les pneux usagés, les déchets de plastiques, les boues industrielles ou de stations d'épuration, etc...

Comme il ressortira mieux de la description qui va suivre, l'invention permet avantageusement de traiter des déchets de tailles très variables, à des débits très variables également.

On connait déjà, dans le domaine du traitement thermique de déchets, des installations destinées à réaliser une thermolyse, qui permettent en outre pour la plupart de traiter soit les gaz de thermolyse soit les solides issus de la thermolyse.

Parmi les documents concernant des dispositifs orientés vers le traitement des solides de thermolyse, on peut citer par exemple le brevet allemand DE 4308551 ou les demandes françaises FR 2 679 009 et FR 2 678 850 toutes deux déposées au nom de la demanderesse.

Le document allemand DE 4308551 présente la caractéristique de gazéifier la fraction fine riche en carbone des résidus solides afin de produire un gaz de synthèse et des scories de fusion.

Les deux demandes de brevet françaises précitées divulguent en particulier un lavage des solides issues de la thermolyse.

D'autres documents révèlent plus particulièrement un traitement des effluents ou gaz de thermolyse : dans cette catégorie peuvent être cités la demande de brevet française FR 2 668 774, ou encore le document EP-A1-0302310.

Selon la demande française FR 2 668 774 un traitement des gaz à chaud, dans le four de thermolyse lui-même, peut être opéré : ceci permet de pouvoir réutiliser directement les gaz de pyrolyse, sans autre traitement. Plus particulièrement selon ce document, les gaz de pyrolyse sont employés pour chauffer, directement ou indirectement, les déchets.

Le document EP-A1-0302310 divulgue notamment une combustion à très haute température des effluents de combustion.

Cet art antérieur permet, on le voit, d'améliorer le processus de thermolyse au plan des implications sur les rejets gazeux ou solides qu'il génèrent. Les normes de plus en plus sévères sur l'environnement, en projet ou déjà en vigueur dans la plupart des pays industrialisés, contraignent en effet les opérateurs à mettre en oeuvre des installations de moins en moins polluantes. Les rejets de N0ₓ et de MCI, HF, SO₂, Co, cendres volantes, mâchefer, etc sont en particulier soumises à des normes de plus en plus strictes.

On connaît aussi le document EP-A2-0 312 742 qui décrit un procédé de combustion où les déchets sont d'abord soumis à une combustion incomplète à basse température dans un foyer-cyclone, puis les éléments imbrûlés sont soumis à une combustion à haute température.

Cependant l'art antérieur précité n'améliore que l'un ou l'autre des produits de thermolyse à savoir soit les effluents gazeux soit les produits solides.

Par ailleurs au plan énergétique, la consommation et surtout le bilan énergétique global restent des paramètres sous-estimés voire négligés dans l'art antérieur.

La présente invention a pour objet de remédier à ces inconvénients. Elle permet notamment une meilleure valorisation du contenu énergétique des déchets.

En outre, la présente invention permet de minimiser l'autoconsommation d'énergie nécessaire à la réalisation du procédé.

Ainsi la présente invention vise un procédé de traitement thermique de déchets comprenant notamment:
- une thermolyse desdits déchets;
- un recyclage d'une partie des gaz de thermolyse comme combustible pour la thermolyse;
- un post-traitement des solides issus de la thermolyse consistant essentiellement en une épuration des solides carbonés.

Selon l'invention :
- les combustibles solides issus du post-traitement des solides de thermolyse sont brûlés au moins en partie dans un foyer-cyclone et/ou stockés;
- les gaz chauds issus du foyer-cyclone alimentent au moins un moyen de récupération d'énergie, et en ce qu'il consiste en outre à contrôler la quantité de combustibles solides brûlés dans le foyer-cyclone et la quantité de combustibles solides stockés, en fonction du bilan énergétique.

Plus particulièrement, les gaz de thermolyse peuvent être brûlés au moins partiellement comme combustible soit dans le foyer-cyclone soit dans l'un au moins desdits moyens de récupération d'énergie.

La présente invention vise en outre une installation de traitement thermique de déchets comprenant :
- un four de thermolyse;
- au moins un moyen de combustion des gaz de thermolyse;
- un moyen de récupération d'énergie; et
- un moyen de post-traitement des solides de thermolyse, qui réalise une épuration des solides carbonés.

L'installation comprend en outre :
- un moyen de stockage des solides carbonés epurés
- un foyer-cyclone alimenté par une partie au moins des combustibles solides issus du moyen de post-traitement,
- un moyen destiné à véhiculer les gaz chauds issus dudit foyer-cyclone vers ledit moyen de récupération d'énergie, et
- un moyen destiné à contrôler la quantité de combustibles solides brûlés dans le foyer-cyclone et la quantité de combustibles solides stockés, en fonction du bilan énergétique.

Plus précisément, le moyen de combustion des gaz de thermolyse comprend ledit foyer-cyclone.

Selon l'invention, le moyen de combustion des gaz de thermolyse et le moyen de récupération d'énergie sont agencés de telle sorte que le moyen de combustion est alimenté par des gaz de thermolyse et le moyen de récupération d'énergie est alimenté par les effluents du moyen de combustion et, dans certaines conditions de fonctionnement, par des gaz chauds issus du foyer-cyclone.

En outre l'installation selon l'invention peut comprendre un moyen de filtration des fumées issues du moyen 11 de récupération d'énergie, une sortie dudit moyen de filtration étant reliée à une entrée du foyer cyclone.

D'autres caractéristiques, améliorations et avantages de l'invention apparaîtront mieux à la lecture de la description qui va suivre, faite à titre illustratif et nullement limitatif en référence aux dessins annexés selon lesquels :
- La figure 1 est une représentation schématique fonctionnelle d'une installation selon un mode de réalisation de l'invention;
- La figure 2 est une représentation schématique fonctionnelle d'un autre mode de réalisation de l'invention ; et
- La figure 3 est une représentation schématique fonctionnelle d'un ensemble de post-traitement des solides de thermolyse selon l'invention.

Selon la figure 1, les déchets bruts référencés (DB) peuvent subir tout d'abord un prétraitement, dont la complexité dépend du type de déchet traité, et qui met en oeuvre des techniques traditionnelles : broyage, tri partiel, déferraillage, séchage, etc... L'objet de cette étape de prétraitement est de récupérer les matériaux facilement séparables et valorisables, et d'homognéiser les déchets. Cette partie de l'installation ne possède pas en soi un caractère innovant puisque les techniques mises en oeuvre sont utilisées depuis longtemps dans l'industrie des déchets. Ce prétraitement ne présente pas d'avantage un caractère obligatoire.

A la suite de ce prétraitement, les déchets prétraités (DP) sont introduits dans un four tournant 1 à chauffage externe ou interne indirect par l'intermédiaire d'un dispositif 2 permettant de garantir l'étanchéité du four avec l'extérieur et d'empêcher ainsi toute entrée d'air dans le four. Le dispositif 2 qui permet de réaliser cette étanchéité peut être une vis d'Archimède, ou bien un système d'introduction de la charge par ballot compacté.

Sans sortir du cadre de l'invention le four tournant peut être tel que celui divulgué dans la demande de brevet français EN. 94/06660, avec chauffage interne indirect.

Au cours de leur progression dans le four 1, les déchets subissent une dégradation thermique pour aboutir à la formation d'une phase gazeuse (GT) et d'un résidu solide riche en matières carbonées (SC). Les déchets et les gaz issus de leur décomposition thermique circulent à co-courant dans le four. Cette opération est menée à une température comprise entre 200 et 800°C et de préférence entre 350 et 600°C. Le four tournant est entouré d'une double enveloppe 3 équipée de moyens de combustion comme des brûleurs (non référencés), permettant de générer la puissance thermique nécessaire au chauffage des déchets. Les brûleurs peuvent être alimentés, de façon connue, par une partie GT1 des gaz de thermolyse, ou par tout autre combustible comme du fioul ou du gaz naturel.

Les conditions réactionnelles de la thermolyse permettent la rétention dans les solides carbonés de la quasi-totalité des gaz acides, notamment l'acide chlorhydrique produit lors de la décomposition thermique des plastiques chlorés comme le PVC. Cette auto-neutralisation des composants acides par des matières basiques toujours présentes dans les déchets est favorisée, entre autres, par l'atmosphère réductrice ainsi que les basses températures auxquelles les déchets sont soumis durant la thermolyse. En augmentant la composante basique des déchets par ajout d'absorbant calcique ou sodé, on améliore le rendement de captation des gaz acides par les solides carbonés. L'épuration des solides carbonés qui est décrite plus bas permet d'éliminer en particulier les sels de chlore résultant de la captation des gaz acides. De même, les températures de traitement étant faibles et la thermolyse étant réalisée à l'abri de l'oxygène, les métaux lourds ne sont ni volatilisés ni oxydés, et restent donc concentrés dans les solides carbonés (SC).

A la sortie du four rotatif 1, les solides carbonés (SC) sont évacués par un dispositif 4 garantissant l'étanchéité vis à vis de l'extérieur (vanne rotatives, sas à vannes guillotines, ou tout autre dispositif équivalent permettant de réaliser cette fonction). Les solides carbonés (SC) sont acheminés vers un dispositif d'épuration 6 qui a pour but de séparer une partie des matières inertes et d'éliminer les polluants solubles, notamment les sels de chlore, présents dans les solides carbonés. Le détail du dispositif d'épuration des solides carbonés 6 est décrit plus en détail plus bas, en relation avec la figure 3. A la suite du traitement d'épuration, les solides carbonés épurés (SCE) peuvent être dirigés vers un dispositif de combustion 5, constitué ici d'un foyer cyclone à cendres fondues.

Comme il a déjà été dit, une partie du gaz de thermolyse (GT1) peut être utilisée pour chauffer le four tournant par combustion par exemple dans des brûleurs situés dans la double enveloppe 3 entourant le four tournant 1. La fraction excédentaire (GT2) des gaz de thermolyse peut être dirigée vers un dispositif de combustion, par exemple le foyer cyclone à cendres fondues 5.

Le foyer cyclone à cendres fondues 5 est un foyer adapté à la combustion de combustibles solides fortement chargés en cendres à bas point de fusion. Il se caractérise par une turbulence élevée et une mise en rotation de l'écoulement, ce qui permet d'obtenir un temps de séjour important du combustible et une bonne rétention des cendres. Il fonctionne à des températures de l'ordre de 1000 à 1500°C. A ces températures, les cendres fondent et s'écoulent à l'état fondu hors du réacteur.

Les avantages de ce type de foyer par rapport aux dispositifs traditionnels de combustion sont les suivants : une quantité d'imbrûlés faible due au temps de séjour important des particules dans le foyer, des cendres inertes car vitrifiées, une compacité importante due à l'importante densité de feu de l'installation, des possibilités d'étagement de l'air de combustion permettant de minimiser la formation d'oxydes d'azote, et une combustion stable même lorsque les caractéristiques du combustible varient notablement.

L'intérieur du foyer cyclone 5 peut être préférentiellement recouvert d'un revêtement en céramique réfractaire capable de supporter des températures de l'ordre de 1500°C. L'injection des solides carbonés épurés (SCE) se fait pneumatiquement par une ou plusieurs entrées tangentielles rectangulaires ou circulaires réparties sur un périmètre du cyclone. On peut également injecter dans une ou plusieurs de ces entrées un complément d'air de combustion et/ou tout ou partie de l'excédent du gaz de thermolyse GT2. Sur un second périmètre du foyer cyclone, d'autres entrées tangentielles peuvent être installées afin d'effectuer des injections complémentaires d'air de combustion ou de combustible gazeux comme tout ou partie de l'excédent du gaz de thermolyse GT2. Enfin, une injection d'air complémentaire peut être effectuée à la sortie supérieure du foyer cyclone, afin d'améliorer le rendement de combustion.

La combustion dans le foyer cyclone à cendres fondues est optimisée de façon à minimiser les émissions de polluants gazeux. Le partage de l'air de combustion entre les différentes entrées sera donc effectué de manière à assurer une combustion totale des solides carbonés épurés et du gaz de thermolyse, et à minimiser la formation d'oxydes d'azote et d'imbrûlés. D'autre part, on pourra préchauffer tout ou partie de l'air de combustion, afin de faciliter l'obtention de températures élevées dans le foyer cyclone.

Le foyer cyclone à cendres fondues permet avantageusement d'immobiliser définitivement les éléments polluants présents dans les solides carbonés épurés, notamment les métaux lourds, par piégeage dans la matrice vitreuse formée lors de la fusion des matières minérales contenues dans les solides carbonés épurés. Les températures obtenues lors de la combustion des solides carbonés épurés (SCE) et de l'excédent du gaz de thermolyse GT2 sont suffisantes pour fondre ces matières minérales. Les cendres ainsi fondues (CF) s'écoulent hors du foyer 5 et tombent dans un bac d'eau 10 où elles sont refroidies. Lors de leur refroidissement, les cendres forments des granulats solides. Ces granulats sont inertes vis à vis de la lixiviation ce qui permet de les recycler et de les réutiliser dans des applications routières ou travaux publics par exemple.

Les fumées chaudes (F) issues de la combustion mixte des solides carbonés épurés et d'une partie des gaz de thermolyse dans le foyer cyclone 5 sont ensuite dirigées vers un dispositif de récupération d'énergie 11 comme un échangeur thermique, une chaudière produisant de la vapeur ou de l'eau chaude, ou une chaudière couplée à une turbine permettant de produire de l'électricité. Puis ces fumées sont dépoussiérées dans un dispositif 12 qui peut être un filtre à manches ou un dépoussiéreur électrostatique, et renvoyées à l'atmosphère par l'intermédiaire d'un extracteur 13 et d'une cheminée 14 via une ligne 35. Les cendres issues respectivement du dispositif de récupération d'énergie 11 et du dépoussiéreur 12 sont mélangées avec les solides carbonés épurés puis envoyées dans le foyer cyclone 5 via respectivement les lignes 36 et 37. Les cendres sont vitrifiées dans le foyer-cyclone 5, permettant ainsi l'inertage des polluants adsorbés sur ces poussières.

Un deuxième mode de réalisation de l'invention est représenté sur la figure 2. La différence essentielle entre le mode de réalisation déjà décrit et celui qui va être décrit maintenant réside en ce que les solides carbonés épurés et les gaz issus de la thermolyse des déchets sont brûlés dans deux dispositifs séparés. Comme dans le premier mode de réalisation de l'invention, une partie du gaz de thermolyse (GT1) est utilisée pour chauffer le four tournant par combustion par exemple dans des brûleurs situés dans la double enveloppe 3 entourant le four tournant 1. Ici la fraction excédentaire (GT2) est envoyée vers une chambre de combustion classique 15 équipée d'un brûleur à gaz. Les configurations du brûleur et de la chambre de combustion permettent de minimiser la formation d'oxydes d'azote lors de la combustion du gaz de thermolyse, et garantissent la destruction de tous les composés organiques grâce à un temps de séjour des gaz d'au moins 2 secondes à 850°C.

Les solides carbonés épurés (SCE) sont brûlés dans un foyer cyclone à cendres fondues 5 d'une conception identique à celle décrite plus haut mais d'une puissance thermique inférieure, en mélange avec les cendres issues du dispositif de dépoussiérage des fumées 12 et du dispositif de récupération d'énergie 11. Comme précédemment, la température atteinte lors de la combustion des solides carbonés épurés est suffisante pour permettre la fusion des cendres et donc emprisonner les polluants dans la matrice vitreuse. A la sortie du foyer, les cendres fondues (CF) s'écoulent dans un bac d'eau 10 où elles sont refroidies et solidifiées de façon à produire des granulats inertes. L'air de combustion est étagé comme décrit précédemment et tout ou partie de cet air pourra également être préchauffé afin d'améliorer le bilan thermique de l'opération.

Les fumées chaudes (F) issues de la combustion des gaz de thermolyse (GT2) dans la chambre de combustion 15 et celles issues de la combustion des solides carbonés épurés (SCE) dans le foyer cyclone 5 sont mélangées et envoyées sur un dispositif de récupération d'énergie 11 comme un échangeur thermique, une chaudière produisant de la vapeur ou de l'eau chaude, ou une chaudière couplée à une turbine permettant de produire de l'électricité. Puis ces fumées sont filtrées dans un dispositif 12 et renvoyées à l'atmosphère par l'intermédiaire d'un extracteur 13 et d'une cheminée 14. Les cendres et poussières issues du dispositif de récupération d'énergie 11 et du dépoussiéreur 12 sont mélangées avec les solides carbonés épurés puis envoyées dans le foyer cyclone 5 afin d'être vitrifiées, permettant ainsi l'inertage définitif des polluants adsorbés sur ces poussières.

Le mode de réalisation de l'invention selon la figure 2 présente un fonctionnement plus souple que celui selon la figure 1. En particulier il est possible conformément à ce mode de réalisation d'arrêter le foyer-cyclone 5 lorsque la consommation énergétique globale est faible. Dans ce cas, les solides carbonés épurés (SCE) ne sont pas envoyés vers le foyer-cyclone 5, mais stockés. Par contre en période de forte demande énergétique (l'hiver par exemple), le foyer-cyclone 5 fonctionne comme indiqué ci-dessus. Les combustibles stockés peuvent alors être brûlés dans cette période.

Ce mode de réalisation de l'invention permet donc une très bonne adéquation entre la demande d'énergie et le besoin.

Le dispositif d'épuration des solides carbonés 6 tel que représenté sur la figure 3 va maintenant être décrit.

En sortie du four tournant 1, les solides carbonés (SC) sont évacués via un dispositif étanche 4 et tombent par gravité dans un bac agité 16 rempli d'eau à température ambiante, ce qui permet le refroidissement des solides. L'agitation du mélange, assurée par exemple par rotation d'un arbre portant des pales 17, est telle que les particules les plus lourdes composées essentiellement de métaux, de matières minérales ou de verre, se déposent au fond du bac, alors que les particules plus légères riches en carbone sont maintenues en suspension. Dans le fond du bac 16 peut être immergé une vis, un tapis, un racleur ou tout autre dispositif équivalent 18 permettant l'extraction en continu des matières minérales déposées au fond du bac.

Ce premier bac 16 permet donc le refroidissement des solides carbonés ainsi que la séparation d'une partie des matières minérales contenues dans les solides carbonés.

Les matières minérales inertes extraites par le dispositif 18 d'extraction sont ensuite rincées par de l'eau sur un tamis vibrant 19 surmonté par une rampe de pulvérisation d'eau 20, afin d'éliminer les particules de carbone déposées sur ces matières minérales. L'eau de rinçage souillée par ces particules de carbone peut être envoyée par une pompe 21 vers le premier bac de décantation 16.

L'opération de rinçage des matières minérales peut bien entendu être réalisée par d'autres moyens que ceux qui viennent d'être décrits sans sortir du cadre de la présente invention.

Par ailleurs, le mélange eau-solides carbonés en suspension dans le bac 16 est repris par une pompe 22, puis envoyé dans un second bac laveur parfaitement agité 23 contenant de l'eau maintenue à une température comprise entre 40 et 95°C, et de préférence entre 75 et 85°C. Cette température est maintenue constante dans le bac 23 grâce à une régulation de température 24 raccordée à une résistance électrique ou à tout autre dispositif équivalent permettant de maintenir la température de l'eau à une valeur de consigne. Le temps de séjour des solides carbonés dans le bac 23 est compris entre 15 et 120 minutes. Le rapport massique eau/solides carbonés est compris entre 1 et 100 et de préférence entre 5 et 15. Cette opération permet de solubiliser essentiellement les sels chlorés formés lors de l'étape de thermolyse. Les métaux lourds ne sont pas solubilisés et restent concentrés dans les solides carbonés.

Avant leur introduction dans le bac agité 23, les solides carbonés peuvent être broyés dans un broyeur 25 opérant en phase liquide, afin de diminuer la granulométrie moyenne des particules carbonées et d'accélérer l'étape de lavage. Cette étape peut également être suivie par une étape de séparation sur un tamis calibré 26 permettant de séparer les feuilles d'aluminium contenues dans les solides carbonés (SC). Cette opération est notamment nécessaire lorsque les solides carbonés proviennent de la thermolyse des déchets ménagers. Une pulvérisation d'eau 27 est maintenue sur le tamis contenant les feuilles d'aluminium afin d'éliminer les particules de carbone déposées à la surface de celles-ci. Cette dernière opération permet de récupérer les feuilles d'aluminium qui peuvent ensuite être recyclées et valorisées.

A la sortie du bac de lavage 23, la suspension eau-solides carbonés est reprise par une pompe 28 puis dirigée vers un dispositif de filtration 29 qui a pour but d'éliminer l'eau chargée en chlorures des solides carbonés. Cette opération peut être effectuée avec une centrifugeuse, un filtre à bandes sous vide, ou tout autre dispositif de filtration permettant de séparer l'eau des solides carbonés.

En sortie du dispositif de filtration 29, les solides carbonés épurés secs, ou ne contenant plus qu'une quantité réduite d'humidité, sont stockés dans un silo 30. Les eaux usées issues de la filtration sont dirigées si nécessaire vers un dispositif de traitement d'eau 34 permettant de précipiter les sels chlorés, puis réinjectées dans le premier bac de décantation 16. Un appoint d'eau neuve est réalisé en permanence grâce aux dispositifs 20 et 27.

Dans certains cas, les étapes de décantation et lavage telles que décrite ci-dessus peuvent être réalisées dans le même bac, remplissant simultanément les fonctions des bac 16 et 23, dont la température est maintenue entre 40 et 95°C. Le dispositif précédent se trouve alors simplifié.

Après cette opération d'épuration, on dispose d'un combustible riche en matières carbonées et débarrassé d'une partie de ces éléments polluants, qui peut être immédiatement brûlé pour générer de l'énergie dans le foyer cyclone à cendres fondues, ou bien être stocké en vue d'une combustion ultérieure.

De ce qui précède il ressort que la présente invention permet la valorisation du contenu énergétique de déchets grâce à la production d'un combustible solide et d'un combustible gazeux épurés, et à leur combustion.

En outre le dispositif 6 d'épuration des solides carbonés selon l'invention permet d'éliminer une partie des matières minérales et de récupérer des matériaux valorisables tels que l'aluminium. Ce dispositif permet en outre d'augmenter la qualité du combustible produit, en diminuant son taux de cendres et sa teneur en éléments polluants. Enfin il augmente son pouvoir calorifique.

Par ailleurs l'utilisation selon l'invention d'un foyer cyclone à cendres fondues avec étagement de l'air de combustion permet de brûler les solides carbonés épurés et/ou tout ou partie des gaz issus de la thermolyse des déchets, et ceci sans émission de composés polluants dans les effluents gazeux ou solides de la combustion.

Le procédé de traitement de déchets selon l'invention permet d'éviter la dispersion des polluants, puisque la quasi totalité des polluants est concentrée dans les solides carbonés. Une partie de ces polluants est ensuite éliminée par le traitement d'épuration des solides carbonés, l'autre partie étant immobilisée dans les granulés inertes issues de la combustion dans le foyer cyclone à cendres fondues.

L'invention concerne la réalisation d'un système complet de traitement de déchets qui supprime les émissions de polluants dans les fumées issues de la combustion des gaz de thermolyse et des solides carbonés, si bien que le seul traitement de fumées à mettre en oeuvre est un simple dépoussiérage. L'invention permet donc d'éviter la mise en place de dispositifs de traitement de fumées par lavage, ce qui diminue le coût du traitement des déchets par rapport à celui des techniques classiques comme l'incinération.

## Revendications

1. Procédé de traitement thermique de déchets comprenant notamment:
- une thermolyse desdits déchets;
- un recyclage d'une partie (GT1) des gaz de thermolyse comme combustible pour la thermolyse;
- un post-traitement des solides issus de la thermolyse ; consistant essentiellement en une épuration des solides carbonés,
caractérisé en ce que :
- les combustibles solides issus du post-traitement des solides de thermolyse sont brûlés au moins en partie dans un foyer-cyclone (5) et/ou stockés;
- les gaz chauds issus du foyer-cyclone alimentent au moins un moyen de récupération d'énergie (11); et
en ce qu'il consiste en outre à contrôler la quantité de combustibles solides brûlée dans le foyer-cyclone et la quantité de combustibles solides stockée, en fonction du bilan énergétique.

2. Procédé selon la revendication 1, caractérisé en ce que les gaz de thermolyse (GT) sont brûlés au moins partiellement comme combustible soit dans le foyer-cyclone (5) soit dans l'un au moins desdits moyens de récupération d'énergie (11).

3. Procédé selon la revendication 1, caractérisé en ce que l'épuration des solides carbonés consiste essentiellement en :
- un refroidissement desdits solides;
- une extraction et un rinçage des matières minérales;
- un lavage à chaud destiné à solubiliser notamment les sels chlorés;
- une séparation entre eau et solides carbonés.

4. Procédé selon la revendication 3, caractérisé en ce qu'il consiste en outre en un traitement suivi d'un recyclage de l'eau utilisée pendant l'étape d'épuration.

5. Procédé selon l'une quelconque des revendications 3 ou 4, caractérisé en ce qu'il consiste en outre en un broyage des solides carbonés et/ou une séparation des feuilles d'aluminium.

6. Procédé selon l'une quelconque des revendications précédentes, caractérisé en ce que les effluents issus du moyen de récupération d'énergie sont filtrés puis les particules issues de ladite filtration peuvent être introduites dans le foyer-cyclone.

7. Installation de traitement thermique de déchets pour la mise en oeuvre du procédé selon l'une des revendications 1 à 6 comprenant :
- un four de thermolyse (1);
- au moins un moyen (5 ; 15) de combustion des gaz de thermolyse;
- un moyen de récupération d'énergie (11); et
- un moyen (6) de post-traitement des solides de thermolyse, qui réalise une épuration des solides carbonés,
- un moyen de stockage des solides carbonés epurés
caractérisé en ce qu'elle comprend en outre
- un foyer-cyclone (5) alimenté par une partie au moins des combustibles solides (SCE) issus du moyen de post-traitement,
- un moyen (F) destiné à véhiculer les gaz chauds issus dudit foyer-cyclone (5) vers ledit moyen de récupération d'énergie (11) ; et un moyen destiné à contrôler la quantité de combustibles solides brûlée dans le foyer-cyclone et la quantité de combustibles solides stockée, en fonction du bilan énergétique.

8. Installation de traitement selon la revendication 7, caractérisée en ce que le moyen de combustion des gaz de thermolyse comprend ledit foyer-cyclone (5).

9. Installation selon la revendication 7, caractérisée en ce que le moyen de combustion (15) des gaz de thermolyse et le moyen de récupération d'énergie (11) sont agencés de telle sorte que le moyen de combustion (15) est alimenté par des gaz de thermolyse (GT2) et le moyen de récupération d'énergie (11) est alimenté par les effluents (F) du moyen de combustion (15) et, dans certaines conditions de fonctionnement, par des gaz chauds issus du foyer-cyclone (5).

10. Installation selon l'une quelconque des revendications 7 à 9, caractérisée en ce que le moyen destiné à l'épuration des solides carbonés comprend :
- une première cuve (16) de refroidissement des solides;
- un moyen (18) d'extraction des matières minérales associé à ladite cuve (16);
- une cuve (21) de lavage à chaud; et
- un moyen (27) de filtration et/ou de rinçage destiné à séparer l'eau des solides carbonés épurés.

11. Installation selon l'une quelconque des revendications 7 à 9, caractérisée en ce qu'elle comprend en outre un moyen (12) de filtration des fumées issues du moyen (11) de récupération d'énergie, une sortie (37) dudit moyen de filtration étant reliée à une entrée du foyer cyclone (5).

12. Installation selon l'une quelconque des revendications 7 à 11, caractérisée en ce qu'elle comprend en outre un moyen (0) de prétraitement des déchets tel qu'un sécheur, disposé en amont du four de thermolyse.

## Patentansprüche

1. Verfahren zur thermischen Behandlung von Abfällen, insbesondere umfassend:
- eine Thermolyse der Abfälle;
- eine Rezyklierung eines Teils (GT1) der Thermolysegase als Brennstoff für die Thermolyse;
- eine Nachbehandlung der aus der Thermolyse stammenden Feststoffe, die im wesentlichen in einer Reinigung der kohlenstoffhaltigen Feststoffe besteht;
dadurch gekennzeichnet, daß:
- die aus der Nachbehandlung der Thermolysefeststoffe stammenden festen Brennstoffe wenigstens zum Teil in einem Feuerraum-Zyclon (5) verbrannt und/oder gespeichert werden;
- die aus dem Feuerraum-Zyclon stammenden heißen Gase wenigstens ein Energierückgewinnungsmittel (11) speisen; und
- daß es im übrigen darin besteht, die Menge im Feuerraum-Zyclon verbrannte Menge an festen Brennstoffen sowie die Menge an gespeicherten festen Brennstoffen als Funktion der Energiebilanz zu regeln.

2. Verfahren nach Anspruch 1, dadurch gekennzeichnet, daß die Thermolysegase (GT) wenigstens teilweise als Brennstoff entweder im Feuerraum-Zyclon (5) oder in wenigstens einem der Energierückgewinnungsmittel (11) verbrannt werden.

3. Verfahren nach Anspruch 1, dadurch gekennzeichnet, daß die Reinigung der kohlenstoffhaltigen Feststoffe im wesentlichen besteht in:
- einer Kühlung dieser Feststoffe;
- einer Extraktion und Spülen der mineralischen Materialien,
- einem Heißwaschen, das dazu bestimmt ist, insbesondere die chlorierten Salze zu solubilisieren; und
- einer Trennung zwischen Wasser und kohlenstoffhaltigen Feststoffen.

4. Verfahren nach Anspruch 3, dadurch gekennzeichnet, daß es im übrigen in einer Behandlung, gefolgt von einer Rezyklierung, des Wassers besteht, das während der Reinigungsstufe verwendet wird.

5. Verfahren nach einem der Ansprüche 3 oder 4, dadurch gekennzeichnet, daß es im übrigen in einem Brechen oder Vermahlen der kohlenstoffhaltigen Feststoffe und/oder einer Abtrennung der Aluminiumfolien besteht.

6. Verfahren nach einem der vorhergehenden Ansprüche, dadurch gekennzeichnet, daß die aus dem Energierückgewinnungsmittel stammenden Abströme gefiltert werden und daß dann die aus dieser Filtration stammenden Partikel in den Feuerraum-Zyclon eingeführt werden können.

7. Einrichtung zur thermischen Behandlung von Abfällen zur Durchführung des Verfahrens nach einem der Ansprüche 1 bis 6, umfassend:
- einen Thermolyseofen (1);
- wenigstens ein Mittel (5; 15) zur Verbrennung der Thermolysegase;
- ein Mittel zur Energierückgewinnung (11);
- ein Mittel (6) zur Nachbehandlung der Thermolysefeststoffe, das eine Reinigung der kohlenstoffhaltigen Feststoffe realisiert; und
- ein Mittel zum Speichern der gereinigten kohlenstoffhaltigen Feststoffe;
dadurch gekennzeichnet, daß sie im übrigen umfaßt:
- einen Feuerraum-Zyclon (5), der mit wenigstens einem Teil der festen Brennstoffe (SCE), die aus dem Nachbehandlungsmittel stammen, gespeist ist,
- ein Mittel (F), das dazu bestimmt ist, die heißen aus diesem Feuerraum-Zyclon (5) stammenden Gase gegen dieses Energierückgewinnungsmittel (11) zu leiten; und ein Mittel, das dazu bestimmt ist, die in diesem Feuerraum-Zyclon verbrannte Menge an festen Brennstoffen und die gespeicherte Menge an festen Brennstoffen als Funktion der Energiebilanz zu regeln.

8. Einrichtung zur Behandlung gemäß Anspruch 7, dadurch gekennzeichnet, daß das Mittel zur Verbrennung der Thermolysegase diesen Feuerraum-Zyclon (5) umfaßt.

9. Einrichtung nach Anspruch 7, dadurch gekennzeichnet, daß das Mittel (15) zur Verbrennung der Thermolysegase und das Mittel zur Rückgewinnung der Energie (11) derart ausgebildet sind, daß das Verbrennungsmittel (15) durch Thermolysegase (GT2) gespeist ist und das Mittel zur Energierückgewinnung (11) durch die Abströme (F) des Verbrennungsmittels (15) und unter gewissen Arbeitsbedingungen durch heiße, aus dem Feuerraum-Zyclon (5) stammende Gase gespeist ist.

10. Einrichtung nach einem der Ansprüche 7 bis 9, dadurch gekennzeichnet, daß das zur Reinigung der kohlenstoffhaltigen Feststoffe bestimmte Mittel umfaßt:
- eine erste Wanne (16) zum Kühlen der Feststoffe;
- ein Mittel (18) zur Extraktion der mineralischen Materialien in Zuordnung zu dieser Wanne (16);
- eine Wanne (21) für das Heißwaschen und
- ein Mittel (27) zur Filtration und/oder zur Spülung, das dazu bestimmt ist, das Wasser von den gereinigten kohlenstoffhaltigen Feststoffen zu trennen.

11. Einrichtung nach einem der Ansprüche 7 bis 9, dadurch gekennzeichnet, daß sie im übrigen ein Mittel (12) zum Filtern der aus dem Energierückgewinnungsmittel (11) stammenden Rauchgase umfaßt, wobei ein Austritt (37) für dieses Filtrationsmittel mit einem Eingang des Feuerraum-Zyclons (5) verbunden ist.

12. Einrichtung nach einem der Ansprüche 7 bis 11, dadurch gekennzeichnet, daß sie im übrigen ein Mittel (O) zur Vorbehandlung der Abfälle beispielsweise einen Trockner, der vor dem Thermolyseofen angeordnet ist, umfaßt.

## Claims

1. A method of heat treatment for waste, in particular consisting of:
- thermolysis of said waste;
- recycling some (GT1) of the thermolysis gas as a fuel for the thermolysis process;
- a post-treatment of the solids produced by thermolysis, essentially consisting of cleaning the carbon-containing solids,
characterised in that :
- the solid fuels resulting from the post-treatment of the thermolysis solids are at least partially burned in a cyclone furnace (5) and/or stored;
- the hot gases from the cyclone furnace supply at least one energy recovery means (11); and
in that the quantity of solid fuels combusted in the cyclone furnace and the quantity of solid fuels put to storage are controlled, depending on energy requirements.

2. A method as claimed in claim 1, characterised in that the thermolysis gases (GT) are burned at least partially as a fuel either in the cyclone furnace (5) or in at least one of said energy recovery means (11).

3. A method as claimed in claim 1, characterised in that the process of cleaning the carbon-containing solids essentially consists in:
- cooling said solids;
- extracting and rinsing the mineral substances;
- a process of hot washing intended to make the chlorine salts in particular soluble;
- separating the water from the carbon-containing solids.

4. A method as claimed in claim 3, characterised in that it also incorporates in a treatment followed by a recycling of the water used during the cleaning step.

5. A method as claimed in any one of claims 3 or 4, characterised in that it also incorporates a process of crushing the carbon-containing solids and/or separating the aluminium sheets.

6. A method as claimed in any one of the preceding claims, characterised in that the effluent from the energy recovery means is filtered and the particles resulting from said filtration can then be introduced into the cyclone furnace.

7. A heat-treatment plant for waste designed to implement the method as claimed in one of claims 1 to 6, comprising:
- a thermolysis furnace (1);
- at least one means (5; 15) for burning the thermolysis gases;
- an energy recovery means (11); and
- a means (6) for post-treatment of the thermolysis solids, which cleans the carbon-containing solids,
- a means for storing cleaned carbon-containing solids;
characterised in that it also has :
- a cyclone-furnace (5) supplied by at least some of the solid fuels (SCE) resulting from the post-treatment means;
- a means (F) designed to convey the hot gases from said cyclone furnace (5) to said energy recovery means (11); and a means designed to control the quantity of solid fuels burned in the cyclone furnace and the quantity of solid fuels put to storage, depending on energy requirements.

8. A treatment plant as claimed in claim 7, characterised in that the means for combusting the thermolysis gases is said cyclone furnace (5).

9. A plant as claimed in claim 7, characterised in that the means for combusting (15) the thermolysis gases and the energy recovery means (11) are arranged so that the combustion means (15) is supplied by the thermolysis gases (GT2) and the energy recovery means (11) is supplied by the effluent (F) from the combustion means (15) and, under certain operating conditions, by the hot gases from the cyclone furnace (5).

10. A plant as claimed in anyone of claims 7 to 9, characterised in that the means designed to clean the carbon-containing solids consists of:
- a first tank (16) for cooling the solids;
- a means (18) for extracting the mineral substances present in said tank (16);
- a hot-washing tank (21); and
- a filtration and/or rinsing means (27) designed to separate the water from the cleaned carbon-containing solids.

11. A plant as claimed in any one of claims 7 to 9, characterised in that it also has a means (12) for filtering the fumes given off from the energy recovery means (11), an outlet (37) of said filtering means being connected to an inlet of the cyclone furnace (5).

12. A plant as claimed in any one of claims 7 to 11, characterised in that it also has a means (0) for pretreating waste such as a dryer arranged upstream of the thermolysis furnace.
